# FASCICULE DE BREVET EUROPEEN

(11) **EP 1 207 249 B1**
(45) Date de publication et mention de la délivrance du brevet: **12.07.2006**
(21) Numéro de dépôt: 00870267.2
(22) Date de dépôt: 10.11.2000
(51) Int. Cl.: E04H 4/08, E04H 4/10

(54) **Mécanisme d'entraînement de volet de piscine réalisé à partir de tuyaux standards**
Aus standardisierten Rohren hergestellte Antriebsvorrichtung für eine Schwimmbeckenabdeckung
Drive mechanism made of standard tubes for a swimming pool cover

(43) Date de publication de la demande: 22.05.2002
(73) Titulaire: S.A. Poty Aqua-Cover, 5300 Andenne (BE)
(72) Inventeur: Poty, Jean, B 5300 Andenne (BE); Poty,Frédéric, B 5300 Andenne (BE); Docquier, Georges, B 4210 Lamontzée (BE); Docquier, Jacques, B 4217 Héron (BE)
(74) Mandataire: pronovem

(56) Documents cités:
- WO-A-95/10678
- FR-A- 2 508 525
- FR-A- 2 610 660
- FR-A- 2 719 622
- US-A- 4 411 031

## Description

### Art antérieur

Le document français FR-A-2610660 divulgue un piston moteur enrouleur dérouleur pour tube d'entraînement d'une couverture de piscine avec un tambour d'entraînement comprenant un cylindre pouvant tourner entre les parois latérales d'un bassin avec intérieurement un dispositif hydraulique d'entraînement en rotation qui comporte un boîtier étanche entraîneur muni d'un piston déterminant deux chambres et des moyens pour alimenter ou évacuer le fluide de chacune de ces chambres alternativement. Ce mécanisme d'entraînement présente les caractéristiques du préambule de la revendication 1 et présente un palier auxilliaire agencé de manière à permettre audit axe tubulaire (A) de coulisser à l'extérieur dudit palier auxiliaire.

Le mécanisme d'entraînement de l'invention est défini par les caractéristiques de la revendication 1.

### Description

Le mécanisme est composé de 3 éléments principaux :
Le cylindre support du volet.
Le palier moteur.
Le palier auxiliaire.

Le palier moteur comprend :
un moto-réducteur placé dans un compartiment étanche. L'axe
de sortie entraîne un plateau à taquets qui va tracter le cylindre du volet. Ce compartiment sert de palier à la bague de glissement.
Un support.
Une bague de glissement.

Le cylindre support comprend:
Un tuyau avec un disque intérieur d'entraînement.

Le palier auxiliaire comprend :
Un tuyau en inox qui sert de palier à la bague de glissement.
Une bague de glissement.
Un support.
Une cale de blocage latéral ajustable.

L'ensemble peut être inséré dans une piscine existante sans nécessairement démonter les margelles.
En effet, on retire la cale de blocage et alors le palier auxiliaire peut pénétrer environ 15mm de manière à avoir un ensemble plus étroit.
Cette rétraction est suffisante pour permettre le glissement par un mouvement de rotation horizontale du mécanisme introduit de travers dans la piscine. Après fixation des supports aux parois de la piscine, il suffit de replacer la cale de blocage en l'ajustant éventuellement de façon à laisser quelques millimètres de jeu permettant une dilatation éventuelle du cylindre.

Cette description n'est ni limitative ni restrictive.

Le système est composé de 3 parties qui sont:
Le palier moteur.
Le palier auxiliaire.
Le cylindre support (A).

Le palier moteur est composé de:
Un moto-réducteur (M).
Un caisson étanche (C).
Un plateau d'accouplement (PL).
Plats de fixation latérale.
Une bague de glissement (B).

Le palier auxiliaire est composé de:
Un tube en métal.
Une bague de glissement (B).
Plats de fixation latérale.
Une cale de blocage latérale (T).

Le cylindre support est composé de:
Un tuyau standard en métal.
Un disque soudé permet l'accouplement et l'entraînement.

Les deux bagues (B) ont un épaulement permettant une localisation latérale de celles-ci. Toutes les parties métalliques peuvent être en Inox 316L.

## Revendications

1. Mécanisme d'entraînement de longueur variable pour un volet de piscine, comportant un axe tubulaire (A) sous forme de cylindre, avec d'un côté et à l'intérieur dudit cylindre, un palier moteur et de l'autre côté dudit cylindre un palier auxiliaire **caractérisé en ce que** ledit palier moteur comporte un moto-réducteur (M) placé dans un compartiment étanche (C) servant de palier et un plateau d'accouplement (PL) lié par un axe de sortie audit moto-réducteur (M) pour tracter ledit mécanisme, ledit palier auxiliaire est agencé de manière à permettre audit axe tubulaire (A) de coulisser à l'intérieur ou à l'extérieur dudit palier auxiliaire afin de varier la longueur du mécanisme, et **en ce que** ledit palier auxiliaire possède une cale de blocage latérale (T) permettant d'éviter le coulissement dudit axe tubulaire (A) par rapport audit palier auxiliaire une fois que le mécanisme d'entraînement est mis en place dans la piscine.

2. Mécanisme d'entraînement de volet de piscine selon la revendication 1, **caractérisé en ce que** ladite cale de blocage (T) est agencée de telle manière qu'elle permet de laisser quelques millimètres de jeu afin d'autoriser une dilatation éventuelle dudit cylindre.

3. Mécanisme d'entraînement de volet de piscine selon la revendication 1, **caractérisé en ce que** ledit palier auxiliaire comporte un tube métallique avec une bague de glissement (B) et des plats de fixation latérale.

4. Mécanisme d'entraînement de volet de piscine selon la revendication 3, **caractérisé en ce que** ladite bague de glissement (B) a un épaulement permettant une localisation latérale de celle-ci.

5. Mécanisme d'entraînement de volet de piscine selon la revendication 1, **caractérisé en ce que** ledit palier auxiliaire peut pénétrer d'environ 15 mm dans ledit cylindre (A) de manière à avoir un ensemble plus étroit.

6. Mécanisme d'entraînement de volet de piscine selon la revendication 5, **caractérisé en ce que** ladite pénétration dans ledit cylindre (A) suffit pour effectuer le glissement par un mouvement de rotation horizontale dudit mécanisme introduit dans la piscine afin de pouvoir introduire ou d'extraire ledit mécanisme dans ou hors d'une piscine sans devoir démonter les margelles.

7. Mécanisme d'entraînement de volet de piscine selon l'une quelconque des revendications précédentes, **caractérisé en ce que** toutes les parties métalliques sont en Inox 316 L.

## Claims

1. Driving mechanism of variable length for a swimming pool cover comprising a tubular axis (A) in the form of a cylinder with, on one side of and inside said cylinder, a drive bearing and on the other side of said cylinder an auxiliary bearing, **characterised in that** said drive bearing comprises a gear motor (M) located in a waterproof chamber (C) acting as a bearing and a coupling flange (PL) connected by an outlet axis to said gear motor (M) in order to draw said mechanism, **in that** said auxiliary bearing is arranged so as to allow said tubular axis (A) to slide inside or outside said auxiliary bearing in order to vary the length of the mechanism and **in that** said auxiliary mechanism has a lateral wedge (T) allowing to avoid the sliding of said tubular axis (A) relative to said auxiliary bearing when the driving mechanism is installed in the swimming pool.

2. Driving mechanism for a swimming pool cover according to Claim 1, **characterised in that** said wedge (T) is arranged so as to leave a few millimetres clearance in order to allow possible expansion of said cylinder.

3. Driving mechanism for a swimming pool cover according to Claim 1, **characterised in that** said auxiliary bearing comprises a metal tube with a slide ring (B) and lateral fixation flat dishes.

4. Driving mechanism for a swimming pool cover according to Claim 3, **characterised in that** said slide ring (B) has a shoulder allowing lateral positioning of same.

5. Driving mechanism for a swimming pool cover according to Claim 1, **characterised in that** said auxiliary bearing can enter about 15mm inside said cylinder (A) so as to achieve a narrower unit.

6. Driving mechanism for a swimming pool cover according to Claim 5, **characterised in that** said penetration inside said cylinder (A) is enough to achieve sliding by a horizontal rotation movement of said mechanism introduced in the swimming pool so as to be able to introduce or remove said mechanism in or out of a swimming pool without having to dismantle the curb of the swimming pool.

7. Driving mechanism for a swimming pool cover according to any one of the preceding claims, **characterised in that** all metal parts are made of inox 316 L.

## Patentansprüche

1. Antriebsvorrichtung von vaiabler Länge für eine Schwimmbeckenabdeckung, welche eine röhrenförmige Achse (A) in Form eines Zylinders umfaßt, mit an einer Seite und im Inneren dieses Zylinders einem Motorlager und an der anderen Seite des Zylinders einem Hilfslager, **dadurch gekennzeichnet, daß** das besagte Motorlager ein Zahnradgetriebe (M), welches in einem wasserdichten Raum (C) untergebracht wurde und als Lager dient, und eine Kupplungsscheibe, die durch eine Ausgangsachse mit dem Zahnradgetriebe (M) verbunden ist, um die besagte Vorrichtung ziehen zu können, umfaßt; daß das Hilfslager so angeordnet ist, daß die röhrenförmige Achse (A) innerhalb oder außerhalb des besagten Hilfslagers verschoben werden kann, so daß die Länge der Vorrichtung verändert wird und daß das besagte Hilfslager einen seitlichen Keil (T) besitzt, der dazu dient das Verschieben der besagten röhrenförmigen Achse (A) relativ zum besagten Hilfslager zu vermeiden, wenn die Antriebsvorrichtung im Schwimmbecken installiert wird.

2. Antriebsvorrichtung für eine Schwimmbeckenabdeckung gemäß Anspruch 1, **dadurch gekennzeichnet, daß** der besagte Keil (T) so angeordnet ist, daß er einen Spielraum von einigen Milimetern zuläßt, welcher eine eventuelle Ausdehnung des besagten Zylinders erlaubt.

3. Antriebsvorrichtung für eine Schwimmbeckenabdeckung gemäß Anspruch 1, **dadurch** gekennzeichent, daß das besagte Hilfslager eine metallische Röhre mit einem Gleitring (B) und seitlichen Befestigungsplatten umfaßt.

4. Antriebsvorrichtung für eine Schwimmbeckenabdeckung gemäß Anspruch 3, **dadurch gekennzeichnet, daß** der besagte Gleitring (B) einen Flansch aufweißt, welcher die seitliche Positionierung dieses Ringes erlaubt.

5. Antriebsvorrichtung für eine Schwimmbeckenabdeckung gemäß Anspruch 1, **dadurch gekennzeichnet, daß** das besagte Hilflager bis ungefähr 15 mm in den besagten Zylinder (A) eindringen kann, so daß eine engere Einheit entsteht.

6. Antriebsvorrichtung für eine Schwimmbeckenabdeckung gemäß Anspruch 5, **dadurch gekennzeichnet, daß** das besagte Eindringen in den besagten Zylinder (A) ausreicht, um das Verschieben durch eine horizontale Rotationsbewegung der besagten in das Schwimmbecken eingeführten Vorrichtung durchzuführen, um die besagte Vorrichtung im oder außerhalb des Schwimmbeckens ein- oder ausführen zu können, ohne die Schwimmbeckenränder abbauen zu müssen.

7. Antriebsvorrichtung für eine Schwimmbeckenabdeckung gemäß irgeneinem der vorhergehenden Ansprüche, **dadurch gekennzeichnet, daß** alle metallischen Einheiten aus Inox 316 L bestehen.
